# EUROPÄISCHE PATENTSCHRIFT

(11) **EP 0 064 661 B1**
(45) Veröffentlichungstag und Bekanntmachung des Hinweises auf die Patenterteilung: **18.06.1986**
(21) Anmeldenummer: 82103537.5
(22) Anmeldetag: 27.04.1982
(51) Int. Cl.: F41F 17/16

(54) **Ladeeinrichtung für eine automatische Querverschluss-Rohrwaffe**
Ramming mechanism for automatic guns having a sliding wedge breech block
Dispositif de refoulement pour canon automatique avec culasse à coin

(30) Priorität: 09.05.1981 DE 3118383
(43) Veröffentlichungstag der Anmeldung: 17.11.1982
(73) Patentinhaber: Rheinmetall GmbH, 40880 Ratingen (DE)
(72) Erfinder: Post, Lothar, D-4000 Düsseldorf 31 (DE); Kuffer, Hans, D-8401 Oberhinkhofen (DE); Schneider, Bernhard, D-4050 Mönchengladbach 3 (DE)
(74) Vertreter: Behrens, Ralf Holger (DE)

## Beschreibung

Die Erfindung betrifft eine Ladeeinrichtung mit den Merkmalen des Oberbegriffs des Patentanspruchs 1.

Eine derartige Ladeeinrichtung ist aus der CH-PS-431 330 bekannt. Dort wird eine dem Schußzyklus zugeordnete Schwenkbewegung eines Mitnehmers in einer Richtung mit Hilfe eines Anschlags am Waffengehäuse, der den Mitnehmer gegen die Wirkung einer Feder schwenkt, und in anderer Richtung mit Hilfe eines Schwenkhebels, der nach dem Abfeuern des Geschosses beim Auswerfen der Geschoßhülse von dieser herumgeschwenkt wird, bewirkt. Diese Anordnung ist wegen des Erfordernisses einer Feder sowie einer Vielzahl von Einzelteilen sehr störanfällig. Sie ist außerdem für hülsenlose Munition nicht geeignet und sie erfordert einen hin-und hergehenden Antrieb für die Bewegung des Trägers des Mitnehmers.

Eine Laderichtung mit einer nur in einer Richtung umlaufenden endlosen Kette mit wenigstens einem Schleppelement ist zwar aus der US-PS 2410 116 bekannt. Dort ist die Ladekette in rückseitiger Verlängerung des Waffenrohres derart angeordnet, daß sie zwei mit axialem Abstand voneinander um waagerechte Achsen drehbare Kettenzahnräder umschlingt. Ein sich gegen das Rohr bewegendes oberseitiges Kettendrum sorgt mittels des Schleppelements für einen geradlinigen und mit der Rohrseelenachse fluchtenden Transport der jeweiligen Munitionseinheit. Das Schleppelement wird dabei durch den Bereich des Verschlußkeils um ein Kettenzahnrad herum vom Oberdrum zum Unterdrum der Ladekette geführt. Hohe Kadenzen sind daher mit der Ladeeinrichtung nach der US-PS nicht möglich.

Bei hohen Kadenzen, bei denen eine jeweilige Munitionseinheit mit hoher Geschwindigkeit in den Ladungsraum eingeführt wird, kann es darüber hinaus zum Rückprellen kommen, wodurch sowohl Beschädigungen an der Munition wie auch Behinderungen des Verschlußkeils möglich werden.

Der Erfindung liegt daher die Aufgabe zugrunde, eine Ladeeinrichtung der eingangs genannten Art bereitzustellen, welche hohe Kadenzen zuläßt und dabei eine Behinderung des Verschlußkeils ausschließt sowie ein Rückprellen der Munitionseinheit mit Sicherheit vermeidet. Dabei soll ein in einer Richtung umlaufender Antrieb einsetzbar sein und es soll eine wenig störanfällige robuste Konstruktion mit wenig Einzelteilen geschaffen sein. Sie soll auch für Munition ohne Treibladungshülse einsetzbar sein.

Gelöst wird die vorstehend genannte Aufgabe durch die im Patentanspruch 1 genannten Merkmale. Die Unteransprüche nennen Ausführungsarten der Erfindung.

Die Erfindung wird anhand zweier in der Zeichnung schematisch und unter Verzicht auf erfindungsunwesentliche Einzelheiten dargestellter Ausführungsbeispiele nachstehend unter Hinweis auf sich aus den jeweiligen Ausgestaltungslehren ergebende Vorteile des näheren erläutert.

Es zeigt :
Figur 1 ein erstes Ausführungsbeispiel mit einer Steuerwalze an einer Querverschluß-Rohrwaffe ausschnittweise im längsaxialen Schnitt,
Figur 2 eine Abwicklung einer Steuernut für einen Mitnehmer in einem gegenüber Figur 1 vergroßerten Maßstab,
Figur 3 eine Abwicklung einer Steuernut der Steuerwalze in einem gegenüber Figur 1 vergroßerten Maßstab,
Figur 4 ein zweites Ausführungsbeispiel mit einer Steuerkette schematisch in Draufsicht,
Figur 5 einen Träger mit Mitnehmer im seitlichen Aufriß, teilweise geschnitten, in einem gegenüber Figur 4 vergrößerten Maßstab,
Figur 6 den Träger in Draufsicht in Richtung eines Pfeils VI in Figur 5 und
Figur 7 eine Abwicklung einer Steuernut für den Mitnehmer.

Für gleiche Teile werden in sämtlichen Figuren der Zeichnung übereinstimmende Bezugszeichen verwendet.

Gemäß Figur 1 weist eine automatische Rohrwaffe ein Rohr 77 mit einer Seelenachse A1 auf, dessen rückseitiger Teil in einem Waffengehäuse 81 gehaltert ist. Zur gesteuerten Auf- und Abwärtsbewegung in Richtung eines jeweiligen Pfeils R7 und R8 ist ein Verschlußteil 79 auf nicht dargestellte Weise antreibbar angeordnet. In einer nicht näher bezeichneten senkrechten Ebene mit der Seelenachse A1 erstreckt sich im Rückseitenbereich des Rohres 77 in einem Zubringergehäuse 90 eine einem vorder- 59 und einem rückseitigen Lager 61 eigene Achse A3. Mit letzterer fluchtet eine Drehachse A4 einer bei 59 und 61 gelagerten Steuerwalze 51 im wesentlichen kreiszylindrischen Querschnitts. Über die äußere Mantelfläche der Steuerwalze 51 erstreckt sich eine Steuernut 53 mit einem vorder- 78 und einem rückseitigen Umlenkbereich 80 (s. auch Figur 4) und einem mittleren Kreuzungsbereich 57. Auf nicht näher dargestellte Weise ist die Steuerwalze 51 bei 55 antreibbar. Das Zubringergehäuse 90 weist eine nicht dargestellte linke und eine rechte Gerardführungsnut 92 für einen Träger 26 auf. Der Träger 26 (s. auch die Figuren 5 und 6) weist in einem nicht näher bezeichneten Gehäuse eine untere 42 und eine oberseitige Öffnung 43 auf, welche als Lager für ein Steuerorgan 45 ausgebildet sind. Die Öffnungen 42 und 43 fluchten miteinander und umschließen ein unterseitiges zapfenförmiges Kraftschlußglied 63 und einen diesem koaxialen Drehzapfen 63:. Das Steuerorgan 45 ist auf einer Vorderfläche 47, deren Spur in der Zeichnungsebene einem Kreisbogen folgt, mit einer Steuernut 49 versehen (s. auch Figur 2). Letztere dient zur Aussteuerung eines Mitnehmers 10 zur Auf- und Abwärtsbewegung. Der Mitnehmer 10 weist am freien Ende eines nicht näher bezeichneten vorderseitigen Kragarms eine Nase 12 auf und ist mittels einer Anienkweiie 14 um eine die Seelenachse A1 querende Achse 16 im Träger 26 gelagert. Ein der Nase 12 abgewandtes rückseitiges Ende des Mitnehmers 10 ist als Kugel 18 ausgebildet, welche mit der Steuernut 49 kraftschlüssig korrespondiert. Das der Steuerwalze 51 zugewandte freie Ende des Kraftschlußgliedes 63 ist mit einem Führungselement 67 starr verbunden, dessen beide nicht näher bezeichneten achsfluchtenden Teile eine Führungsrolle 67' zwischen sich einschließen. Die Länge 73 des Führungselements 67 ist größer als die Breite 75 der Steuernut 53. Aus der Drehung der Steuerwalze 51 resultiert im Zusammenhang mit dem Kraftschluß zwischen dem Steuerorgan 45 und der Steuernut 53 über das Kraftschlußglied 63 mit den Elementen 67 und 67' eine Bewegung des durch Geradführungsnuten 92 linear geführten Trägers 26 in Richtung der Pfeile R1 und R2. Dabei ergibt sich beim Durchlaufen der beiden Umlenkbereiche 78 und 80 über das Führungselement 67 eine Drehung des Steuerorgans 45 mit einer noch näher zu beschreibenden Auf- und Abwärtsbewegung der Nase 12 des Mitnehmers 10 über den Kraftschluß zwischen der Kugel 18 mit der Steuernut 49.

Bevor hier die Wirkungsweise des vorbeschriebenen ersten Ausführungsbeispiels nach den Figuren 1 bis 3 erläutert wird, soll zunächst das zweite Ausführungsbeispiel nach den Figuren 4 bis 7 erörtert werden.

Wie aus Figur 4 ersichtlich, umschließt das Zubringergehäuse 90 mit der Geradführung 92 für den Träger 26 eine Anordnung mit einer um ein vorder- 66 und ein rückseitiges Kettenrad 70 geführten Rollenkette 62, welcher ein nach oben gegen den Träger 26 gerichteter Stehbolzen 64 integriert ist. Die beiden Kettenräder 66 und 70 sind zur Drehung im Gegenuhrzeigersinn um eine betreffende Achse 68 bzw. 72 angeordnet, wobei deren Verlängerungen eine rückseitige Verlängerung der hier nicht dargestellten Rohrseelenachse A1 unter 90° schneiden. Anstelle des in den Figuren 5 und 6 vergrößert dargestellten Trägers 26 ist in Figur 4 nur das hier balkenförmig ausgebildete Steuerorgan 46 schematisch in vier unterschiedlichen Positionen angedeutet. Der Träger 26 umschließt mit seinem Oberteil 28 mit Führungsflächen 30, 32, 34 und 36 eine Aufnahme für das Steuerorgan 46. Letzteres weist im Bereich seiner Vorderfläche 48 eine Steuernut 50 auf, die in Figur 7 dargestellt ist. Im Oberteil 28 ist entsprechend dem ersten Ausführungsbeispiel um die die Rohrseelenachse A1 querende Anlenkachse 16 mittels der Anlenkwelle 14 wiederum der Mitnehmer 10 mit seiner vorderseitigen Nase 12 und seiner rückseitigen Kugel 18 zur Auf-und Abwärtsbewegung in Richtung der Pfeile R3 und R4 gelagert. Die Kugel 18 durchgreift eine vorderseitige Öffnung 44 im Oberteil 28 und korrespondiert kraftschlüssig mit der Steuernut 50 im Steuerorgan 46. Einer unterseitigen Öffnung 42 im Oberteil 28 des Trägers 26 ist eine unterseitige Aufnahme 60 im Steuerorgan 46 für das der Rollenkette 62 abgewandte freie Ende des Stehbolzens 64 zugeordnet. Im rückseitigen Umlenkbereich 80 bewegt sich der Stehbolzen 64 in Richtung des Pfeils R5, wobei er in dem Träger 26 das Steuerorgan 46 aus einer Position 52 in eine Position 54 verschiebt, aus welcher es über eine Position 56 im vorderseitigen Umlenkbereich 78 beim weiteren Umlauf des Stehbolzens 64 in die Position 58 und schließlich wieder in die Position 52 belangt. Bei der Querverschiebung des Steuerorgans 46 gegenüber der Bewegungsrichtung im Sinne der Pfeile R1 und R2 des Trägers 26 wird der Mitnehmer 10 mit seiner Nase 12 in Richtung des Pfeils R3 bzw. R4 ausgelenkt.

Nachfolgend soll die Wirkungsweise der Ladeeinrichtung nach der Erfindung unter Bezugnahme auf sämtliche Figuren der Zeichnung beschrieben werden.

Zu Beginn eines Schußzyklus befindet sich der Träger 26 in der in Figur 1 im Schnitt und in Figur 4 in Draufsicht und dort mit « 52 bezeichneten Stellung (das in Anführungszeichen gesetzte Bezugszeichen bezieht sich auf die bei der betreffenden Stellung des Trägers 26 zwangsläufige, gegenseitige räumliche Zuordnung der Steuernut 49 ; 50 zur Kegel 18). In einem nicht dargestellten Gurt ist eine Munitionseinheit 85 mit einem Geschoß 87 und einem hülsenlosen Treibladungskörper 89 derart «über Mitte» gebracht, daß ihre Achse A2 mit der Seelenachse A1 des Rohres 77 fluchtet. Über das Steuerorgan 45, 46 ist der Mitnehmer 10 mit seiner Nase 12 derart ausgelenkt, daß letztere mit einer Basisfläche 89' des Treibladungskörpers 89 der Munitionseinheit 85 in Berührung steht ; die Kugel 18 befindet sich in demjenigen Bereich der Steuernut 49 ; 50, der in den Figuren 2 und 7 jeweils mit 52 bezeichnet ist. Der Verschlußkeil 79 befindet sich in der in Figur 1 dargestellten Position. Beim Vorlauf des Trägers 26 in Richtung des Pfeils R1 infolge Drehung der Steuerwalze 51 oder Bewegung des Stehbolzens 64 im Vorlauftrumm 74 der Rollenkette 62 wird die Munitionseinheit 85 geradlinig und im bereits erwähnten Sinne achsfluchtend in den Ladungsraum 83 derart eingeführt, daß die Nase 12 solange im Kontakt mit der Basisfläche 89' der Munitionseinheit 85 bleibt, bis der Verschlußkeil 79 aus seiner in Figur 1 dargestellten Offenstellung bei seiner Abwärtsbewegung in Richtung des Pfeils R7 einen nicht näher bezeichneten oberen Bereich der Basisfläche 89' rückseitig überdeckt, so daß vorteilhafterweise auch bei hoher Geschwindigkeit ein Zurückprellen der Munitionseinheit 85 im Ladungsraum 83 verhindert wird. Dies resultiert daraus, daß der Träger 26 hierbei denjenigen Bereich durchläuft, in welchem sich an der Kugel 18 die Steuernut 49 ; 50 mit der Stelle, welche der Position 56 entspricht, vorbeibewegt. Die Abwärtsbewegurig des Verschlußkeil 79 ist vorteilhafterweise mit der Bewegung der Nase 12 in Richtung des Pfeils R3 zwangsgekoppelt. Wenn sich der Träger 26 infolge Weiterdrehung der Steuerwalze 51 oder der Bewegung des Stehbolzens 64 im Rücklauftrumm 76 der Rollenkette 62 in Richtung des Pfeils R2 bewegt - der betreffende Schuß ist inzwischen gebrochen - bleibt der Mitnehmer 10 mit seiner Nase 12 abgesenkt und während der Träger 26 zurückläuft, wird eine neue Munitionseinheit 85 in ihre Einführposition achsfluchtend « über Mitte (s. Figur 1) gebracht und dabei vom zurücklaufenden Mitnehmer nicht berührt. Dies sowie die streng mit der Seelenachse A1 fluchtende Einführung in den Ladungsraum 83 ist mit Rücksicht auf die vergleichsweise geringere mechanische Festigkeit der einen hülsenlosen Treibladungskörper 89 aufweisenden Munitionseinheit 85 gegenüber einer konventionellen Patrone erforderlich. Dem rückseitigen Umlenkbereich 80 ist die Relativbewegung der Steuernut 49 ; 50 gegenüber der Kugel 18 durch die bereits erwähnte Position 52 zugeordnet ; der Mitnehmer 10 wird zur Beendigung des beschriebenen Schußzyklus mit seiner Nase 12 wieder in Richtung des Pfeils R4 ausgelenkt, so daß wieder Kontakt zwischen der Nase 12 und der Basisfläche 89' einer nächsten Munitionseinheit 85 möglich ist. Beim Ausführungsbeispiel nach den Figuren 1 bis 3 erfolgt die Bewegung des Steuerorgans 45 als Drehung um die Achse A5 infolge der umlenkenden Führung des Führungselements 67 in der Steuernut 53. Dies. ist in Figur 3 schematisch verdeutlicht. Beim Ausführungsbeispiel nach den Figuren 4 bis 7 erfolgt eine der Linearbewegung des Trägers 26 in Richtung der Pfeile R1 bzw. R2 überlagerte Bewegung des Steuerorgans 46 in Richtung des Pfeils R5 bzw. R6 quer zur jeweiligen Bewegungsrichtung des Trägers 26.

Vorstehend wird die Ladeeinrichtung nach der Erfindung im Zusammenhang mit einer automatischen Rohrwaffe mit einem Querverschluß beschrieben, dargestellt und beansprucht. Als bekanntestes und hauptsächlichstes Beispiel für einen Querverschluß sei der Keilverschluß angeführt, welcher einen quer zur Rohrseelenachse hin- und herbeweglichen Verschlußkeil aufweist. Da bei der vorliegenden Erfindung bezüglich des Verschlusses die Hin- und Herbeweglichkeit quer zur Rohrseelenachse das wesentliche Merkmal ist und nicht ein zwischen zwei Bezugsflächen eingeschlossener (Keil)-Winkel, wird der allgemeinere Begriff verwendet.

## Patentansprüche

1. Ladeeinrichtung für eine automatische Querverschluß-Rohrwaffe, insbesondere Maschinenkanone für einstückige Munition, welche zwecks geradlinigen und mit der Rohrseelenachse (A1) koaxialen Einführens einer jeweiligen Munitionseinheit (85) in einen Ladungsraum (83) einen als zweiseitiger Hebel ausgebildeten Mitnehmer (10) aufweist, der an einem zwischen zwei Endstellungen (78, 80), die jede einen vorgegebenen Funktionsschritt eines Schußzyklus entsprechen, entlang einer Geschoßführungsbahn bewegbaren Träger (26) um eine Achse (14) quer zur Seelenachse (A1) schwenkbar gelagert ist, gekennzeichnet durch die Merkmale :
a) der Mitnehmer (10) greift mit seiner einen als Kugel (18) ausgebildeten Seite in eine Steuernut (49, 50) eines im Träger (26) bewegbar gelagerten Steuerorgans (45, 46) ein,
b) das Steuerorgan (45, 46) wird durch den Antrieb (51, 62) für die hin- und hergehende Bewegung des Trägers (26) jeweils so bewegt, daß der Mitnehmer (10) bei den jeweiligen Endstellungen des Trägers (26) über die Steuernut (49, 50) aus einer Anfangslage, in der das freie Ende seines Hebels mit einer vorderseitigen Nase (12) an der Basisfläche (89') der Munitionseinheit (85) zur Anlage kommt, in die andere Endlage, bei der das freie Ende des Hebels aus der Geschoßführungsbahn herausgeschwenkt ist, gelangt.

2. Ladeeinrichtung nach Anspruch 1, gekennzeichnet durch die Merkmale :
a) der Antrieb für die hin- und hergehende Bewegung des Trägers (26) ist eine in einer Richtung antreibbare Steuerwalze (51) im wesentlichen kreiszylindrischer Gestalt, deren Längsachse (A4) parallel der Rohrseelenachse (A1) verläuft,
b) im Träger (26) ist als Teil des Steuerorgans (45) ein Kraftschlußglied (63) zum Zusammenwirken mit einer Steuernut (53) am Umfang der Steuerwalze (51) um eine lotrechte Achse (A5) drehbar gelagert,
c) ein der Steuernut (53) auf der Steuerwalze (51) zugewandtes Ende des Kraftschlußgliedes (63) weist ein Führungselement (67) auf, dessen Länge (73) die Breite (75) der Steuernut (53) vorgegebenermaßen übersteigt.

3. Ladeeinrichtung nach Anspruch 1, gekennzeichnet durch die Merkmale :
a) der Antrieb für die hin- und hergehende Bewegung des Trägers (26) ist eine in einer unterhalb der Rohrseelenachse (A1) befindlichen Ebene zwischen einem Vorlauf- (74) und einem Rücklauftrum (26) um ein verschlußnahes (66) und ein verschlußfernes um je eine lotrechte Achse drehbares Kettenrad (72) geführte Rollenkette (62), wobei eines der Kettenräder antreibbar ist,
b) der Rollenkette (62) ist ein Kraftschlußglied (64) zur Verbindung mit dem Träger (26) inkorporiert und
c) im Träger (26) ist eine Führung zurträgerwegabhängigen Hin- und Herbewegung des Steuerorgans (46) gegenüber dem Träger (26) vorgesehen.

## Claims

1. Ramming mechanism for an automatic gun, particularly a shell gun for single-piece ammunition, having a sliding wedge breech block, the said mechanism being provided, for the rectilinear introduction of a unit of ammunition (85) coaxially with the axis (A1) of the barrel bore, with an entrainment means (10) which is constructed as a two-armed lever and which is mounted on a carrier (26) movable along a projectile guide track between two end positions (78, 80) each corresponding to a preselected functional step of a firing cycle, and which is pivotable about a shaft (14) transversally to the barrel bore axis (A1) characterised by the following features :
a) the entrainment means (10) by a side constructed as a ball (18) engages a control groove (49, 50) of a control element (45, 46) movably mounted in the carrier (26) ;
b) the control device (45, 46) by means of the drive (51, 62) for the reciprocal movement of the carrier (26) is in each case moved in such a way that the entrainment means (10) whenever the carrier reaches one of its end positions, is moved via the control groove (49, 50) from its initial position, in which the free end of the lever comes to rest by a front nose (12) against the base surface (89') of the unit of ammunition (85) into the other end position, in which the free end of the lever is pivoted out of the projectile guide track.

2. Ramming mechanism in accordance with Claim 1, characterised by the following features :
a) the drive for the reciprocal movement of the carrier (26) consists of a control roller (51) which can be driven in one direction and which is substantially of circular cylindrical shape and of which the longitudinal axis (A4) is parallel to the barrel bore axis (A1) ;
b) the carrier (26) contains, as part of the control device (45), frictional connection device (63) designed to interact with a control groove (53) on the periphery of the control roller (51) and rotatable about a vertical shaft (45) ;
c) an end of the frictional connection device (63) directed towards the control groove (53) on the control roller (51) is provided with a guide element (67) of which the length (73) exceeds the width (75) of the control groove (53) by a preselected amount.

3. Ramming mechanism in accordance with Claim 1, characterised by the following features :
a) the drive for the reciprocal movement of the carrier (36) consists of a roller chain (62) which, in a plane situated underneath the barrel bore axis (A1) is rotatable about a vertical axis close to the breech block and about a vertical axis at a distance from the breech block, between a forward movement runner (74) and a return movement runner (76) ;
b) a coupling device (64) serving as a means of connection with the carrier (26) is incorporated into the roller chain (62) ;
c) the carrier (26) has a guide serving to move the control device (46) to and fro in relation to the carrier (26) in accordance with the distance covered by the said carrier.

## Revendications

1. Dispositif de refoulement pour canon automatique avec culasse à coin, notamment un canon automatique pour munitions d'une seule pièce qui comprend, en vue de l'introduction en ligne droite et coaxialement à l'axe du tube (A1) d'une unité de munition (85) dans une chambre de mise à feu (83), un élément d'entraînement (10) constitué sous forme d'un levier à deux côtés, monté de façon pivotante autour d'un axe (14) transversal à l'axe de tir (A1) entre deux positions d'extrémité (78, 80) correspondant respectivement à des étapes de fonctionnement prédéterminées d'un cycle de tir, le long d'une piste de guidage de projectile, caractérisé en ce que :
a) l'élément d'entraînement (10) pénètre par l'un de ses côtés constitué sous forme d'une sphère (18) dans une rainure de commande (49, 50) d'un organe de commande (45, 46) monté de façon mobile dans le support (26),
b) l'organe de commande (45, 46) est déplacé par le dispositif d'entraînement (51, 62) pour obtenir le mouvement de va-et-vient du support (26) d'une manière telle que l'élément d'entraînement (10), dans les positions d'extrémité respectives du support (26) et par l'intermédiaire de la rainure de commande (49, 50), parvient de sa position de départ dans laquelle l'extrémité libre de son levier vient en appui par une saillie (12) située du côté avant contre la surface de fond (89') de l'unité de munition (85), à l'autre position d'extrémité dans laquelle l'extrémité libre du levier est pivotée et dégagée de la piste de guidage du projectile.

2. Dispositif de refoulement selon la revendication 1, caractérisé par le fait que :
a) l'entraînement du mouvement en va-et-vient du support (26) est constitué par un cylindre de commande (51) pouvant être entraîné dans un sens et ayant sensiblement une forme cylindrique circulaire, dont l'axe longitudinal (A4) est parallèle à l'axe de tir (A1) du canon,
b) un organe de retenue à action positive (63) constituant une partie de l'organe de commande (45) et destiné à coopérer avec une rainure de commande (53) sur la périphérie du cylindre de commande (51) est monté de façon rotative dans le support (26) autour d'un axe vertical (A5),
c) une extrémité de l'organe de retenue à action positive (63) qui est tournée vers la rainure de commande (53) du cylindre de commande (51) comprend un élément de guidage (67) dont la longueur (73) dépasse la largeur (75) de la rainure de commande (53) d'une mesure prédéterminée.

3. Dispositif de refoulement selon la revendication 1, caractérisé par le fait que :
a) l'entraînement du mouvement en va-et-vient du support (26) est constitué par une chaîne à rouleaux (62) située dans un plan se trouvant au-dessous de l'axe (A1) du tir et passant autour d'une roue à chaîne (66) proche de la culasse et d'une roue à chaîne (70) éloignée de la culasse, tournant autour d'axes verticaux respectifs entre un brin d'aller (74) et un brin de retour (76), l'une des roues à chaîne pouvant être entraînée,
b) un organe de retenue à action positive (64) destiné à la liaison avec le support (26) est incorporé à la chaîne à rouleaux (62) et
c) un guide est prévu dans le support (26) en vue du mouvement de va-et-vient de l'organe de commande (46) en fonction du parcours de ce support, par rapport au support (26).
